# EUROPÄISCHE PATENTSCHRIFT

(11) **EP 3 374 268 B1**
(45) Veröffentlichungstag und Bekanntmachung des Hinweises auf die Patenterteilung: **20.12.2023**
(21) Anmeldenummer: 16790977.9
(22) Anmeldetag: 02.11.2016
(51) Int. Cl.: B65B 21/24, B65B 27/04, B65B 35/30, B65B 57/00, B65B 65/00

(54) **SYSTEM ZUM GRUPPIEREN UND/ODER VERTEILEN VON STUECKGUETERN SOWIE VERFAHREN ZUM VERRICHTEN VON MANIPULATIONSAUFGABEN IM BEREICH EINER ARBEITSSTRECKE MIT WENIGSTENS EINER HANDHABUNGSEINRICHTUNG**
SYSTEM FOR GROUPING AND/OR DISTRIBUTING PIECE GOODS, AND METHOD FOR PERFORMING MANIPULATION TASKS IN THE REGION OF AN OPERATING SECTION WITH AT LEAST ONE HANDLING DEVICE
SYSTÈME DE REGROUPEMENT ET/OU DE RÉPARTITION DE MARCHANDISES DE DÉTAIL AINSI QUE PROCÉDÉ POUR EFFECTUER DES TÂCHES DE MANIPULATION DANS LA RÉGION D'UNE VOIE DE TRAVAIL COMPRENANT AU MOINS UN DISPOSITIF DE MANIPULATION

(30) Priorität: 10.11.2015 DE 102015119320
(43) Veröffentlichungstag der Anmeldung: 19.09.2018
(73) Patentinhaber: Krones Aktiengesellschaft, 93073 Neutraubling (DE)
(72) Erfinder: SCHWARZ, Helmut, 93073 Neutraubling (DE); SPINDLER, Herbert, 93073 Neutraubling (DE); BAUER, Martin, 93073 Neutraubling (DE); HUBER, Wolfgang, 93073 Neutraubling (DE); SEIDL, Marcus, 93073 Neutraubling (DE); WIMMER, Thomas, 93073 Neutraubling (DE); BEZUIDENHOUT, Rudi, 93073 Neutraubling (DE)
(74) Vertreter: Benninger, Johannes
(86) Internationale Anmeldenummer: PCT/EP2016/076375
(87) Internationale Veröffentlichungsnummer: WO 2017/080881

(56) Entgegenhaltungen:
- EP-A1- 2 452 883
- US-A1- 2006 047 361
- US-A1- 2010 086 440
- US-A1- 2014 244 026

## Beschreibung

Die vorliegende Erfindung betrifft ein System zum Gruppieren und/oder Verteilen von Stückgütern sowie ein Verfahren zum Verrichten von Manipulationsaufgaben im Bereich einer Arbeitsstrecke.

Bei der Verpackung von Artikeln werden im Stand der Technik mehrere Stückgüter via eine Horizontalfördereinrichtung transportiert und nachfolgend manipuliert. Hierbei sind Einrichtungen bekannt, welche aus mehreren Stückgütern eine Gruppierung erzeugen und auf die Gruppierungen nachfolgend thermoplastisches Verpackungsmaterial aufbringen. Die Gruppierungen werden zusammen mit dem thermoplastischen Verpackungsmaterial in einen Schrumpftunnel bewegt. Im Schrumpftunnel wird das thermoplastische Verpackungsmaterial mit Temperatur beaufschlagt, wobei das thermoplastische Verpackungsmaterial auf die jeweilige Gruppierung aufgeschrumpft wird. Nachfolgend verlassen die fertigen und durch Verpackungsmaterial zusammengefassten Gebinde den Schrumpftunnel und können in weiteren Schritten palettiert werden.

Eine derartige Verpackungsmaschine ist beispielsweise aus der DE 20 2010 013 513 U1 bekannt. Das DE-Gebrauchsmuster offenbart eine Maschine zum Verpacken von Gütern bzw. Verpackungseinheiten mit einem horizontalen Transportband. Über das horizontale Transportband werden die Gebinde zu einer Verpackungsstation befördert, wo sie mittels einer Einschlageinrichtung mit passend abgelängten Folienbahnen umhüllt werden. Nachfolgend werden die Gebinde bzw. die Güter, welche das Gebinde ausbilden, zusammen mit der jeweiligen Folienbahn in einen Schrumpftunnel bewegt.

Die Praxis hat gezeigt, dass sowohl bei einer Einteilung von Artikeln zu Gruppierungen als auch beim nachfolgenden Aufbringen des thermoplastischen Verpackungsmaterials einzelne Artikel gelegentlich kippen oder ungewollt versetzt werden. Um die Artikel wieder auszurichten, wird ein manuelles Eingreifen in den Prozess erforderlich, womit ein ungewollter Aufwand verbunden ist. Auch kann es sein, dass die Prozesskette unterbrochen werden muss, um den oder die jeweiligen Artikel neu auszurichten. Ein Unterbrechen des Prozesses ist jedoch unterwünscht, da ein hoher Durchsatz für Packmaschinen vorteilhaft ist.

Sofern in aufeinanderfolgenden Arbeitsvorgängen Stückgüter mit unterschiedlichen Geometrien verpackt werden sollen, ist hierzu ein Umrüsten der Packmaschine notwendig. Beispielsweise kann es sein, dass hierzu Formatteile, wie Führungsschienen oder dergleichen, innerhalb einer Transportstrecke für Artikel bzw. Stückgüter ausgetauscht oder eingestellt werden müssen. Auch können Modifikationen an Manipulatoren notwendig sein, um die Packmaschine an Stückgüter mit bestimmter Geometrie anzupassen. Bis dato erfolgte das Umrüsten bzw. Modifizieren von Manipulatoren manuell.

Auch Packmedien, wie beispielsweise thermoplastische Folien oder Kartonagen, auf welchen Gruppierungen an Stückgütern aufstehen, werden in der Praxis dem jeweiligen Manipulator manuell zugeführt. Auch mit der Bereitstellung von Packmedien steht daher ein zeitlicher und personeller Aufwand in Zusammenhang, welcher in der Praxis nach Möglichkeit reduziert werden soll.

Eine Aufgabe der Erfindung kann aus diesem Grunde darin gesehen werden, ein System und ein Verfahren zum Gruppieren und/oder Verteilen von Stückgütern zur Verfügung zu stellen, mittels welchen ein personeller Aufwand zumindest reduziert werden kann. Weiter soll das System einen unkomplizierten Aufbau besitzen und das Verfahren einfach umgesetzt werden können.

Die obigen Aufgaben werden durch ein System und ein Verfahren gelöst, welche die Merkmale in den unabhängigen Ansprüchen umfassen. Weitere vorteilhafte Ausgestaltungen werden durch die Unteransprüche beschrieben.

Die Erfindung betrifft ein System zum Gruppieren und/oder Verteilen von Stückgütern. Die Stückgüter, welche über das System gruppiert bzw. verteilt werden, können beispielsweise als Getränkebehältnisse bzw. PET-Flaschen ausgebildet sein.

In denkbaren Ausführungsformen kann mittels des erfindungsgemäßen Systems aus einem via einen Zulauf in n parallelen Reihen beförderten Stückgutstrom unter Zuhilfenahme eines Manipulators ein aus m parallelen Reihen beförderter Stückgutstrom gebildet werden. Das System kann hierbei als Verteilsystem ausgebildet sein. In bevorzugten Ausführungsformen kann das System jedoch, wie nachfolgend noch beschrieben, als System zum Gruppieren und Verpacken von Stückgütern ausgebildet sein. Das Verpackungsmaterial kann sodann als thermoplastisches Verpackungsmaterial ausgebildet sein. Auch ist denkbar, dass das Verpackungsmaterial sodann als cellulosehaltiges Verpackungsmaterial bzw. als Kartonumverpackung ausgebildet ist. Für den angesprochenen Fachmann ist klar, dass darüber hinaus weitere Verpackungsmaterialien Verwendung finden können, die vorliegend nicht abschließend aufgezählt sind.

Das System umfasst eine Arbeitsstrecke. Bestandteil der Arbeitsstrecke ist ein Zulauf, welcher mindestens eine Horizontalfördereinrichtung besitzt und über welchen Zulauf eine Vielzahl an Stückgütern im Massenstrom transportierbar sind. Während ihres Transportes über den Zulauf bzw. über die mindestens eine Horizontalfördereinrichtung des Zulaufs können vorauseilende Stückgüter mit ihren jeweils direkt nachfolgenden Stückgütern in Anlage stehen. Denkbar ist auch, dass im Bereich des Zulaufs wenigstens eine Führungsschiene bzw. wenigstens ein Führungselement vorgesehen ist, mittels dessen Stückgüter in parallelen Reihen auf der mindestens einen Horizontalfördereinrichtung des Zulaufs bewegt werden. Der relative Abstand zweier Führungsschienen im Zulauf zueinander kann hierbei zumindest näherungsweise dem maximalen Durchmesser der jeweiligen über den Zulauf transportierten Stückgüter entsprechen. Zwischen zwei benachbarten Führungsschienen kann somit jeweils eine Reihe an Stückgütern transportiert werden. Der relative Abstand der Führungsschienen des Zulaufs kann im Rahmen denkbarer Ausführungsformen der vorliegenden Erfindung, wie nachfolgend noch beschrieben, über wenigstens eine Handhabungseinrichtung vorgegeben bzw. eingestellt werden.

Weiter umfasst das System einen auf den Zulauf folgenden Manipulationsbereich mit mindestens einem Manipulator zum Gruppieren und/oder Verteilen von Stückgütern. Beispielsweise kann der mindestens eine Manipulator mit einer Steuerungseinrichtung in Verbindung stehen, über welche der mindestens eine Manipulator ansteuerbar ist um aus mehreren Stückgütern eine Gruppierung für ein jeweiliges Gebinde zu bilden. Auf die Gruppierung kann sodann, wie nachfolgend noch beschrieben, Verpackungsmaterial aufgebracht werden, um die jeweiligen Stückgüter der Gruppierung zu einem jeweiligen Gebinde zusammenzufassen.

Weiter kann es sein, dass der mindestens eine Manipulator mit einer Steuerungseinrichtung in Verbindung steht, über welche der mindestens eine Manipulator ansteuerbar ist, um aus einem in parallelen Reihen mit einer Anzahl n geführten Stückgutstrom einen in parallelen Reihen geführten Stückgutstrom mit einer Anzahl m zu bilden, wobei sich die Anzahl n von der Anzahl m unterscheidet. Denkbar ist hierbei, dass die Anzahl n gegenüber der Anzahl m vergrößert ausgebildet ist. In weiteren Ausführungsformen kann es sein, dass die Anzahl n gegenüber der Anzahl m verkleinert ausgebildet ist.

In besonders bevorzugten Ausführungsformen ist dem mindestens einen Manipulator im Manipulationsbereich wenigstens ein weiterer Manipulator nachgeordnet, welcher wenigstens eine weitere Manipulator zum Aufbringen vorzugsweise thermoplastischen Verpackungsmaterials auf die verteilten und/oder gruppierten Stückgüter ausgebildet ist. Über die wenigstens eine Handhabungseinrichtung können der mindestens eine Manipulator und der wenigstens eine weitere Manipulator jeweils für unterschiedliche Arbeitsprozesse modifizierbar sein.

Über den Manipulationsbereich kann sich wenigstens ein Transportband erstrecken, welches den mindestens einen Manipulator passiert. Das wenigstens eine Transportband kann an die mindestens eine Horizontalfördereinrichtung des Zulaufs unmittelbar anschließen. Über das wenigstens eine Transportband können die Stückgüter ggf. in Richtung einer Schrumpfvorrichtung bewegt werden bzw. an eine Schrumpfvorrichtung weitergeführt werden.

Für bevorzugte Ausführungsformen ist dem mindestens einen Manipulator mindestens ein erstes Transportband zugeordnet. Zudem kann wenigstens einem weiteren Manipulator, welcher an den mindestens einen Manipulator anschließt und zum Aufbringen von Verpackungsmaterial auf Stückgüter ausgebildet ist, mindestens ein weiteres Transportband zugeordnet sein. Das mindestens eine weitere Transportband kann gegenüber dem mindestens einen ersten Transportband eine höhere Transportgeschwindigkeit besitzen, so dass zum Zwecke einer Gruppierung von Stückgütern vorauseilende Stückgüter gegenüber nacheilenden Stückgütern bei Übertritt auf das mindestens eine weitere Transportband beschleunigt werden.

Im Manipulationsbereich bzw. im Bereich des mindestens einen Manipulators und/oder des wenigstens einen weiteren Manipulators können Führungselemente angeordnet sein, die sich parallel und in Transportrichtung der Stückgüter erstrecken. In denkbaren Ausführungsformen können die Führungselemente via die nachfolgend noch beschriebene wenigstens eine Handhabungseinrichtung ausgetauscht und/oder deren relativer Abstand zueinander angepasst werden.

Der mindestens eine Manipulator kann mehrere Einteilfinger bzw. Einteilstäbe umfassen, die mit Gruppierungen in Anlage treten, um Stückgüter einer jeweiligen Gruppierung bündig auszurichten. Die Einteilfinger bzw. Einteilstäbe können umlaufend geführt werden.

Weiter kann es sein, dass der mindestens eine Manipulator ein Transportband besitzt, welches getaktet und/oder mit variierender Transportgeschwindigkeit betrieben wird, um aus mehreren Stückgütern eine jeweilige Gruppierung zu bilden. An das getaktet und/oder mit variierender Transportgeschwindigkeit betriebene Transportband des mindestens einen Manipulators kann mindestens ein weiteres Transportband des bei bevorzugten Ausführungsformen vorhandenen wenigstens einen weiteren Manipulators unmittelbar anschließen.

Der wenigstens eine weitere Manipulator kann eine Einschlageinheit umfassen, über welche das Verpackungsmaterial um eine Gruppierung an Stückgütern gelegt wird. Die Einschlageinheit kann mehrere umlaufende Einschlagelemente bzw. Einschlagstäbe umfassen, welche das Verpackungsmaterial um die jeweilige Gruppierung an Stückgütern legen. Die Einschlagelemente bzw. Einschlagstäbe können von unterhalb einer Transportebene der Stückgüter über die Transportebene auftauchen, zeitlich hierauf folgend das thermoplastische Verpackungsmaterial um die jeweilige Gruppierung an Stückgütern legen und nachfolgend unter die Transportebene der Stückgüter abtauchen.

In bevorzugten Ausführungsformen kann das System wenigstens eine Schrumpfvorrichtung aufweisen, welche auf den wenigstens einen weiteren Manipulator folgt und über welche das thermoplastische Verpackungsmaterial via eine Temperaturbeaufschlagung auf die jeweilige Gruppierung an Stückgütern aufschrumpfbar ist. Die wenigstens eine Schrumpfvorrichtung ist hierbei ggf. Bestandteil der Arbeitsstrecke des Systems. Die wenigstens eine Schrumpfvorrichtung kann als Schrumpftunnel ausgebildet sein und somit ein Gehäuse besitzen, in welches Gruppierungen an Stückgütern eintreten und welches die Gruppierungen nach Aufschrumpfen des Verpackungsmaterials bzw. des thermoplastischen Verpackungsmaterials als fertige Gebinde verlassen. Die wenigstens eine Handhabungseinrichtung kann zur Entgegennahme von Gebinden ausgebildet sein. Insbesondere für den Fall, dass das System bzw. die Schrumpfvorrichtung außer Betrieb genommen werden soll, haben sich Ausführungsformen bewährt, bei welchen die wenigstens eine Handhabungseinrichtung zur Entgegennahme von Gebinden nach Verlassen der Schrumpfvorrichtung ausgebildet ist. Die wenigstens eine Handhabungseinrichtung kann hierbei eine Leerfahrstrecke ersetzen.

Die wenigstens eine Schrumpfvorrichtung kann eine horizontale Fördereinrichtung besitzen, um Gruppierungen an Stückgütern zusammen mit ihrem jeweiligen Verpackungsmaterial bzw. ihrem jeweiligen thermoplastischen Verpackungsmaterial zu transportieren. Die horizontale Fördereinrichtung der wenigstens einen Schrumpfvorrichtung kann an das vorherig bereits beschriebene mindestens eine Transportband, welches den mindestens einen Manipulator und den wenigstens einen weiteren Manipulator ggf. passiert, anschließen.

Weiter umfasst das System wenigstens eine Handhabungseinrichtung, die zumindest abschnittsweise entlang der Arbeitsstrecke verfahrbar ist und über welche wenigstens eine Handhabungseinrichtung
a) der mindestens eine Manipulator und in bevorzugten Ausführungsformen auch der wenigstens eine weitere Manipulator für unterschiedliche Arbeitsprozesse modifizierbar sind und/oder über welche wenigstens eine Handhabungseinrichtung
b) für Stückgüter vorgesehene und im Verlauf der Arbeitsstrecke angeordnete Führungselemente austauschbar und/oder hinsichtlich ihrer relativen Beabstandung zueinander einstellbar sind und/oder über welche wenigstens eine Handhabungseinrichtung
c) auf bestimmte Stückgüter eingewirkt werden kann, welche sich in bzw. im Bereich der Arbeitsstrecke befinden und/oder über welche wenigstens eine Handhabungseinrichtung
d) Packmedien für wenigstens einen im Manipulationsbereich positionierten Manipulator bereitstellbar sind.

In denkbaren Ausführungsformen kann das erfindungsgemäße System ein fahrerloses Transportsystem bzw. FTS umfassen, wobei die wenigstens eine Handhabungseinrichtung ein als fahrerloses Transportfahrzeug ausgebildeter Bestandteil des fahrerlosen Transportsystems ist. Das fahrerlose Transportsystem kann mindestens eine optische, magnetische und/oder induktive Leitlinie umfassen, wobei die als fahrerloses Transportfahrzeug ausgebildete wenigstens eine Handhabungseinrichtung unter Zuhilfenahme der mindestens einen optischen, magnetischen und/oder induktiven Leitlinie zumindest abschnittsweise entlang der Arbeitsstrecke verfahrbar ist. Auch kann das fahrerlose Transportsystem mehrere Transponder umfassen, wobei die wenigstens eine als fahrerloses Transportfahrzeug ausgebildete Handhabungseinrichtung unter Zuhilfenahme der mehreren Transponder zumindest abschnittsweise entlang der Arbeitsstrecke verfahrbar ist. Auch ist vorstellbar, dass die wenigstens eine als fahrerloses Transportfahrzeug ausgebildete Handhabungseinrichtung mittels Laser-Triangulation und/oder GPS zumindest abschnittsweise entlang der Arbeitsstrecke verfahrbar ausgebildet ist.

Wie vorherig bereits erwähnt, kann der mindestens eine Manipulator mehrere Einteilfinger bzw. Einteilstäbe umfassen, um Stückgüter einer jeweiligen Gruppierung bündig auszurichten. Denkbar ist hierbei, dass mittels der wenigstens einen Handhabungseinrichtung die mehreren Einteilfinger bzw. Einteilstäbe austauschbar sind bzw. dass die wenigstens eine Handhabungseinrichtung zum Austauschen der mehreren Einteilfinger bzw. Einteilstäbe ausgebildet ist.

Auch ist vorstellbar, dass mittels der wenigstens einen Handhabungseinrichtung die Einschlagelemente bzw. Einschlagstäbe des wenigstens einen weiteren Manipulators austauschbar sind. Die wenigstens eine Handhabungseinrichtung kann hierzu ein Arbeitswerkzeug, beispielsweise eine Klemm- und/oder Greifeinrichtung umfassen, um die mehreren Einschlagstäbe und/oder Einteilstäbe entgegenzunehmen und durch weitere Einschlagelemente bzw. Einschlagstäbe zu ersetzen.

Es kann eine Steuerungseinrichtung vorgesehen sein, welche mit der wenigstens einen Handhabungseinrichtung in Verbindung steht und welche ein Verfahren bzw. eine Bewegung der wenigstens einen Handhabungseinrichtung entlang der Arbeitsstrecke vorgibt.

Zumindest über einen gewissen Abschnitt des Manipulationsbereichs können Stückgüter und/oder Gruppierungen an Stückgütern durch Führungselemente, wie Führungsschienen oder dergleichen, gelenkt werden. Wie vorhergehend bereits erwähnt, können insbesondere im Bereich des Zulaufs und/oder im Manipulationsbereich Führungselemente vorgesehen sein. In bevorzugten Ausführungsformen kann die wenigstens eine Handhabungseinrichtung Führungselemente bzw. Führungsschienen selbständig ersetzen bzw. austauschen. Auch hierbei ist denkbar, dass die wenigstens eine Handhabungseinrichtung zum Austausch bzw. zum Ersatz der Führungselemente bzw. Führungsschienen ein Arbeitswerkzeug und insbesondere eine Klemm- und/oder Greifeinrichtung besitzt. In weiteren denkbaren Ausführungsformen kann es sein, dass die wenigstens eine Handhabungseinrichtung zum Einstellen bzw. Anpassen des relativen Abstandes mehrerer Führungselemente zueinander ausgebildet ist. Die wenigstens eine Handhabungseinrichtung kann hierzu einen Schwenkarm umfassen, mittels welchen Schwenkarmes die wenigstens eine Handhabungseinrichtung eine Einstellung des relativen Abstandes mehrerer Führungselemente bzw. Führungsschienen zueinander vornehmen kann. Die wenigstens eine Handhabungseinrichtung kann somit als Zweiachsroboter und/oder als Dreiachsroboter ausgebildet sein.

Um auf Gruppierungen an Stückgütern ggf. Verpackungsmaterial aufzubringen, muss sichergestellt werden, dass der wenigstens eine weitere Manipulator mit Verpackungsmaterial versorgt wird. Hierzu kann die wenigstens eine Handhabungseinrichtung Verpackungsmaterial für den wenigstens einen weiteren Manipulator bereitstellen. In denkbaren Ausführungsformen kann zudem vorgesehen sein, dass Gruppierungen an Stückgütern auf einer Kartonage positioniert werden, bevor die Gruppierungen ggf. in die vorherig bereits als Bestandteil bevorzugter Ausführungsformen erwähnte Schrumpfvorrichtung eintreten. Die wenigstens eine Handhabungseinrichtung kann hierzu Kartonagen bereitstellen und die Kartonagen ggf. entlang der Arbeitsstrecke transportieren. Beispielsweise können die Gruppierungen an Stückgütern über den mindestens einen Manipulator oder über den wenigstens einen weiteren Manipulator auf Kartonagen positioniert werden. In weiteren Ausführungsformen kann sich ein zusätzlicher Manipulator im Manipulationsbereich bzw. entlang der Arbeitsstrecke befinden, welcher Gruppierungen an Stückgütern auf Kartonagen positioniert. Der zusätzliche Manipulator kann über die wenigstens eine Handhabungseinrichtung mit Kartonagen bzw. mit Verpackungsmaterial versorgt werden.

In bevorzugten Ausführungsformen vorliegender Erfindung kann eine optische Erfassungseinrichtung zum Erkennen einer Orientierung von Stückgütern im Bereich der Arbeitsstrecke vorgesehen sein. Die optische Erfassungseinrichtung kann an der wenigstens einen Handhabungseinrichtung angeordnet sein und somit zusammen mit der wenigstens einen Handhabungseinrichtung zumindest abschnittsweise entlang der Arbeitsstrecke verfahren werden. Auch kann es sein, dass die optische Erfassungseinrichtung ortsfest im Bereich des mindestens einen Manipulators und/oder im Bereich des wenigstens einen weiteren Manipulators und/oder im Bereich des Zulaufs positioniert ist.

Weiter kann eine Steuerungseinrichtung vorgesehen sein, die mit der optischen Erfassungseinrichtung in Verbindung steht und zum Vergleich der Ist-Orientierung von Stückgütern mit einer vorgegebenen Soll-Orientierung von Stückgütern ausgebildet ist. Bei einem Abweichen der Ist-Orientierung von der vorgegebenen Soll-Orientierung kann vorgesehen sein, dass
i) die wenigstens eine Handhabungseinrichtung via die Steuerungseinrichtung zum Einwirken auf bestimmte Stückgüter ansteuerbar ist und/oder dass
ii) Informationen zum Abweichen einer Ist-Orientierung von einer vorgegebenen Soll-Orientierung auf einer mit der Steuerungseinrichtung in Verbindung stehenden Anzeigeeinheit darstellbar sind.

Beispielsweise kann es sein, dass auf der Anzeigeeinheit ein optischer Hinweis ausgegeben wird, sofern eine Ist-Orientierung eines Stückgutes oder mehrerer Stückgüter von einer vorgegebenen Soll-Orientierung abweicht. Die wenigstens eine Handhabungseinrichtung kann via die Steuerungseinrichtung derart ansteuerbar sein, dass die wenigstens eine Handhabungseinrichtung bestimmte Stückgüter, deren Ist-Orientierung von der Soll-Orientierung abweicht, in die Soll-Orientierung überführt bzw. in die Soll-Orientierung bringt. Auch kann es sein, dass die wenigstens eine Handhabungseinrichtung via die Steuerungseinrichtung derart ansteuerbar ist, dass die wenigstens eine Handhabungseinrichtung bestimmte Stückgüter, deren Ist-Orientierung von der Soll-Orientierung abweicht, aussondert.

Beispielsweise ist denkbar, dass ein Stückgut oder mehrere Stückgüter im Manipulationsbereich kippen oder ungewollt versetzt bzw. bewegt werden. Sofern dies der Fall ist, kann die Steuerungseinrichtung ein Abweichen der Ist-Orientierung von einer Soll-Orientierung feststellen. Hierauf folgend kann die wenigstens eine Handhabungseinrichtung durch die Steuerungseinrichtung zum Aufrichten bzw. zur Korrektur der Orientierung des oder der jeweiligen Stückgüter, deren Ist-Orientierung von der Soll-Orientierung abweicht, ansteuerbar sein.

In vorstellbaren Ausführungsformen kann die wenigstens eine Handhabungseinrichtung ein Arbeitswerkzeug bzw. eine Klemm- und/oder Greifeinrichtung besitzen, über welche die wenigstens eine Handhabungseinrichtung Stückgüter entgegennehmen und ausrichten kann. Die Klemm- und/oder Greifeinrichtung kann am Schwenkarm angeordnet sein, auf welchen vorherig bereits Bezug genommen wurde.

Die optische Erfassungseinrichtung kann beispielsweise als Kamerasystem ausgebildet sein bzw. wenigstens ein Kamerasystem umfassen. Auch kann die optische Erfassungseinrichtung eine Lichtschranke oder mehrere Lichtschranken zum Erkennen einer Orientierung von Stückgütern im Manipulationsbereich bzw. entlang der Arbeitsstrecke umfassen.

Sofern Informationen zum Abweichen einer Ist-Orientierung von einer vorgegebenen Soll-Orientierung auf einer mit der Steuerungseinrichtung in Verbindung stehenden Anzeigeeinheit darstellbar sind, kann vorgesehen sein, dass die Anzeigeeinheit als Display ausgebildet ist.

Weiter kann ein Schienensystem vorgesehen sein. Die wenigstens eine Handhabungseinrichtung kann unter Zuhilfenahme des Schienensystems zumindest abschnittsweise entlang der Arbeitsstrecke verfahrbar sein. Das Schienensystem kann hierzu linear entlang der Arbeitsstrecke verlaufen.

In der Praxis haben sich Ausführungsformen bewährt, bei welchen das Schienensystem gegenüber der mindestens einen Horizontalfördereinrichtung des Zulaufs auf einem vertikal höheren Niveau positioniert ist. Die wenigstens eine Handhabungseinrichtung kann hierbei hängend am Schienensystem befestigt bzw. hängend am Schienensystem festgesetzt sein und ggf. hängend entlang des Schienensystems verfahren werden. Um die wenigstens eine Handhabungseinrichtung zielgenau entlang der Arbeitsstrecke zu verfahren, kann zudem vorgesehen sein, dass die wenigstens eine Handhabungseinrichtung mindestens einen Laser-Scanner umfasst. Die wenigstens eine Handhabungseinrichtung kann unter Wirkverbindung mit dem mindestens einen Laser-Scanner zumindest abschnittsweise entlang der Arbeitsstrecke verfahrbar sein. In weiteren denkbaren Ausführungsformen kann die wenigstens eine Handhabungseinrichtung, wie vorhergehend bereits erwähnt, für ihre Bewegung mit einem satellitengestützten Navigationssystem in Verbindung stehen.

Insbesondere haben sich Ausführungsformen bewährt, bei welchen die wenigstens eine Handhabungseinrichtung wenigstens einen Gelenkarmroboter umfasst. Der wenigstens eine Gelenkarmroboter kann mindestens 4 und vorzugsweise mindestens 5 Schwenkachsen besitzen. Eine Achse kann als vertikal orientierte Drehachse für die wenigstens eine Handhabungseinrichtung ausgebildet sein. Mehrere Achsen können als Gelenkachsen eines Schwenkarmes der wenigstens einen Handhabungseinrichtung ausgebildet sein. In weiteren Ausführungsformen kann die wenigstens eine Handhabungseinrichtung beispielsweise als Parallelkinematik-Roboter ausgebildet sein.

Weiter haben sich Ausführungsformen bewährt, bei welchen die wenigstens eine Handhabungseinrichtung entlang der gesamten Arbeitsstrecke verfahrbar ist. Somit kann sich die wenigstens eine Handhabungseinrichtung in den Bereich des Zulaufs und in den Bereich der wenigstens einen Schrumpfvorrichtung bewegen und den Manipulationsbereich passieren. Durch die hiermit einhergehende große Reichweite der wenigstens einen Handhabungseinrichtung ist denkbar, dass die wenigstens eine Handhabungseinrichtung mehrere Aufgaben übernimmt. Beispielsweise kann die wenigstens eine Handhabungseinrichtung hierdurch eine vorherig bereits beschriebene Modifizierung des mindestens einen Manipulators und/oder des wenigstens einen weiteren Manipulators bewirken und zudem auf bestimmte Stückgüter einwirken, welche sich im Verlauf bzw. im Bereich der Arbeitsstrecke befinden.

Die Erfindung betrifft darüber hinaus ein Verfahren zum Verrichten von Manipulationsaufgaben im Bereich einer Arbeitsstrecke unter Zuhilfenahme wenigstens einer Handhabungseinrichtung. Merkmale, welche vorhergehend bereits zu diversen Ausführungsformen des Systems beschrieben wurden, können auch für diverse Ausführungsformen des nachfolgend beschriebenen Verfahrens vorgesehen sein und werden nicht redundant erwähnt. In umgekehrter Weise können nachfolgend beschriebene Merkmale, welche diverse Ausführungsformen des erfindungsgemäßen Verfahrens betreffen, bei denkbaren Ausführungsformen des erfindungsgemäßen Systems vorgesehen sein.

Die Arbeitsstrecke umfasst hierbei einen Zulauf, über den eine Vielzahl an Stückgütern im Massenstrom transportiert werden. Weiter einen auf den Zulauf folgenden Manipulationsbereich mit mindestens einem Manipulator, wobei Stückgüter über den mindestens einen Manipulator gruppiert und/oder verteilt werden.

In bevorzugten Ausführungsformen kann auf den mindestens einen Manipulator wenigstens ein weiterer Manipulator folgen, wobei über den wenigstens einen weiteren Manipulator vorzugsweise thermoplastisches Verpackungsmaterial auf gruppierte und/oder verteilte Stückgüter aufgebracht wird, wobei die wenigstens eine Handhabungseinrichtung im Rahmen eines Arbeitsvorgangs den wenigstens einen weiteren Manipulator für unterschiedliche Arbeitsprozesse modifiziert.

Es kann es sein, dass die Arbeitsstrecke eine Schrumpfvorrichtung umfasst, mittels welcher Verpackungsmaterial auf die Gruppierungen an Stückgütern aufgeschrumpft wird. Beispielsweise kann der wenigstens eine weitere Manipulator die Gruppierungen jeweils mit thermoplastischem Verpackungsmaterial ausstatten, welches zeitlich hierauf folgend mittels einer Schrumpfvorrichtung auf die jeweilige Gruppierung aufgeschrumpft wird. Auch kann der wenigstens eine weitere Manipulator cellulosehaltiges Verpackungsmaterial auf die jeweilige Gruppierung aufbringen und einzelne Stückgüter der jeweiligen Gruppierung mittels des cellulosehaltigen Verpackungsmaterials aneinander fixieren bzw. festsetzen.

Das erfindungsgemäße Verfahren umfasst folgende Schritte:
- Bewegen der wenigstens einen Handhabungseinrichtung entlang der Arbeitsstrecke in einen bestimmten Arbeitsbereich,
- Durchführen eines Arbeitsvorgangs durch die wenigstens eine Handhabungseinrichtung im bestimmten Arbeitsbereich, bei welchem Arbeitsvorgang die Handhabungseinrichtung
- a) den mindestens einen Manipulator für unterschiedliche Arbeitsprozesse modifiziert und/oder
- b) für Stückgüter vorgesehene und im Verlauf der Arbeitsstrecke angeordnete Führungselemente austauscht und/oder hinsichtlich ihrer relativen Beabstandung zueinander einstellt und/oder
- c) auf bestimmte Stückgüter einwirkt und/oder
- d) Packmedien für wenigstens einen im Manipulationsbereich angeordneten Manipulator bereitstellt.

Es kann zudem vorgesehen sein, dass die wenigstens eine Handhabungseinrichtung im Rahmen mehrerer Arbeitsvorgänge den mindestens einen Manipulator und den vorherig beschriebenen wenigstens einen weiteren Manipulator für unterschiedliche Arbeitsprozesse modifiziert.

Die wenigstens eine Handhabungseinrichtung kann als fahrerloses Transportfahrzeug ausgebildet sein, welches als Bestandteil eines fahrerlosen Transportsystems entlang der Arbeitsstrecke in den bestimmten Arbeitsbereich bewegt wird bzw. welches als Bestandteil eines fahrerlosen Transportsystems entlang der Arbeitsstrecke in den bestimmten Arbeitsbereich fährt.

In bevorzugten Ausführungsformen kann zudem vorgesehen sein, dass eine Orientierung von Stückgütern im Bereich der Arbeitsstrecke optisch erfasst wird, wobei die wenigstens eine Handhabungseinrichtung bei Abweichen einer Ist-Orientierung mindestens eines Stückgutes von einer Soll-Orientierung eine Ausrichtungskorrektur dieses mindestens einen Stückgutes vornimmt und/oder dieses mindestens eine Stückgut aus dem Bereich der Arbeitsstrecke entfernt. Die Ist-Orientierung der Stückgüter kann beispielsweise unter Zuhilfenahme eines Kamerasystems erkannt werden.

Weiter kann es sein, dass Stückgüter im Bereich der Arbeitsstrecke unter Zuhilfenahme einer optischen Erkennung auf Beschädigungen und/oder Verschmutzungen überprüft werden, wobei die wenigstens eine Handhabungseinrichtung beschädigte und/oder verschmutzte Stückgüter aus dem Bereich der Arbeitsstrecke entnimmt. Wurden Stückgüter aus dem Bereich der Arbeitsstrecke entnommen, ist hierbei vorstellbar, dass die wenigstens eine Handhabungseinrichtung das oder die jeweiligen beschädigten und/oder verschmutzten Stückgüter jeweils durch ein nicht beschädigtes und/oder nicht verschmutztes Stückgut oder mehrere nicht beschädigte und/oder nicht verschmutzte Stückgüter ersetzt.

Auch ist vorstellbar, dass bei Abweichen einer Ist-Orientierung mindestens eines Stückgutes von einer vorgegebenen Soll-Orientierung und/oder bei optischer Erkennung einer Beschädigung und/oder Verschmutzung Informationen auf einer Anzeigeeinheit dargestellt werden.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine schematische Ansicht einer denkbaren Ausführungsform eines erfindungsgemäßen Systems;
Figur 2 zeigt eine schematische Ansicht einer weiteren denkbaren Ausführungsform eines erfindungsgemäßen Systems.
Figur 3 zeigt eine schematische Perspektivansicht einer weiteren Ausführungsform des erfindungsgemäßen Systems;
Figur 4 zeigt die Ausführungsform des Systems aus Figur 3 unter Verdeutlichung weiterer Aspekte;
Figur 5 zeigt eine schematische Perspektivansicht einer weiteren Ausführungsform des erfindungsgemäßen Systems;
Figur 6 zeigt die Ausführungsform des Systems aus Figur 5 unter Verdeutlichung weiterer Aspekte;
Figur 7 zeigt eine schematische Perspektivansicht einer weiteren Ausführungsform des erfindungsgemäßen Systems.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Erfindung ausgestaltet sein kann und stellen keine abschließende Begrenzung dar.

Figur 1 zeigt eine schematische Ansicht einer denkbaren Ausführungsform eines erfindungsgemäßen Systems 1. Das System 1 ist vorgesehen zum Erzeugen von Gruppierungen 6 aus mehreren Stückgütern 5 und Zusammenfassen der Gruppierungen 6 über Verpackungsmaterial 4, vorliegend ausgebildet als thermoplastisches Verpackungsmaterial 4a.

Das System 1 umfasst hierzu einen Zulauf 3 mit einer Horizontalfördereinrichtung 11. Auf der Horizontalfördereinrichtung 11 stehen Stückgüter 5 auf und werden im Massenstrom transportiert. Vorauseilende Stückgüter 5 stehen hierbei mit unmittelbar nachfolgenden Stückgütern 5 in Anlage.

In bevorzugten Ausführungsformen umfasst der Zulauf 3 mehrere sich parallel zueinander erstreckende Führungsschienen, unter deren Zuhilfenahme die Stückgüter 5 in mehreren parallelen Bahnen bewegt werden.

Unmittelbar auf den Zulauf 3 bzw. auf die Horizontalfördereinrichtung 11 folgt ein Manipulationsbereich 22 mit einem ersten Manipulator 10 und einem weiteren Manipulator 20, der dem ersten Manipulator 10 nachgeordnet ist. Über den ersten Manipulator 10 wird aus mehreren Stückgütern 5 eine jeweilige Gruppierung 6 gebildet, indem vorauseilende Stückgüter 5 einer Gruppierung 6 gegenüber nacheilenden Stückgütern 5 einer weiteren Gruppierung 6 beschleunigt werden. Die Horizontalfördereinrichtung 11 des Zulaufs 3 wird intermittierend bzw. mit variabler Transportgeschwindigkeit betrieben. Ein Transportband 12 des ersten Manipulators 10 besitzt gegenüber der Horizontalfördereinrichtung 11 des Zulaufs 3 eine höhere Transportgeschwindigkeit. Um die jeweiligen Stückgüter 5 einer Gruppierung 6 bündig auszurichten, sind Einteilelemente 8 vorgesehen, die mit Stückgütern 5 einer jeweiligen Gruppierung 6 in Anlage treten. Die Bewegungsgeschwindigkeit der Einteilelemente 8 entspricht hierbei im Wesentlichen der Transportgeschwindigkeit des Transportbandes 12.

Der weitere Manipulator 20, welcher im Manipulationsbereich 22 auf den ersten Manipulator 10 folgt, bringt thermoplastisches Verpackungsmaterial 4a auf die über den ersten Manipulator 10 gebildeten Gruppierungen 6 auf. Währenddessen stehen die Gruppierungen 6 auf einem Transportband 21 auf, welches den weiteren Manipulator 20 passiert bzw. welches Gruppierungen 6 während des Aufbringens an thermoplastischem Verpackungsmaterial 4a transportiert. Im weiteren Manipulator 20 werden Gruppierungen 6 mit thermoplastischem Verpackungsmaterial 4a umwickelt. Hierzu kann der weitere Manipulator 20 über mehrere Einschlagmittel bzw. Einschlagstäbe verfügen.

Die Gruppierungen 6 verlassen hierauf den weiteren Manipulator 20 und werden in Richtung einer dem weiteren Manipulator 20 nachgeordneten Schrumpfvorrichtung 30 bewegt, die als Schrumpftunnel ausgebildet ist. Mittels der Schrumpfvorrichtung 30 bzw. mittels des Schrumpftunnels wird das thermoplastische Verpackungsmaterial 4a, welches durch den weiteren Manipulator 20 auf die Gruppierungen 6 aufgebracht wurde, auf die jeweilige Gruppierung 6 an Stückgütern 5 durch Temperaturbeaufschlagung aufgeschrumpft.

Die Stückgüter 5 bzw. die Gruppierungen 6 verlassen hierauf die Schrumpfvorrichtung 30 als fertiges Gebinde 7, und werden ggf. in Richtung einer nicht mit dargestellten Palettierstation befördert.

Zu erkennen ist weiter eine Handhabungseinrichtung 9, welche entlang der Arbeitsstrecke AS, wie in Figur 1 mittels Pfeildarstellung angedeutet, bewegt bzw. verfahren werden kann. Die Arbeitsstrecke AS erstreckt sich über den Zulauf 3, den Manipulationsbereich 22 und die Schrumpfvorrichtung 30. Die Handhabungseinrichtung 9 besitzt einen Schwenkarm 14, der um mehrere parallele Achsen gedreht werden kann. Zudem kann die gesamte Handhabungseinrichtung 9 um eine vertikale Achse rotieren.

Die Handhabungseinrichtung 9 ist im Ausführungsbeispiel aus Figur 1 als fahrerloses Transportfahrzeug ausgebildet und kann als Bestandteil eines fahrerlosen Transportsystems mit hoher Genauigkeit entlang der Arbeitsstrecke AS bewegt bzw. verfahren werden. Hierzu ist entlang der Arbeitsstrecke AS eine in den Figuren vorliegender Patentanmeldung nicht mit dargestellte Leitlinie als Spurführung verlegt, welcher die Handhabungseinrichtung 9 folgen kann. Bewährt haben sich in der Praxis Ausführungsformen, bei welchen beispielsweise eine optische, magnetische und/oder induktive Leitlinie entlang der Arbeitsstrecke AS verlegt ist. Die Handhabungseinrichtung 9 kann ggf. über eine Kamera, einen Hallsensor und/oder eine Antenne verfügen, mittels der Kamera, des Hallsensors und/oder der Antenne den Verlauf der Leitlinie erkennen und sich hierdurch entlang der Arbeitsstrecke AS bewegen.

Sofern für das System 1 ein Produktwechsel erfolgen soll bzw. zeitlich aufeinanderfolgend Gebinde 7 aus Stückgütern 5 mit unterschiedlichen Geometrien gebildet werden sollen, kann es sein, dass der erste Manipulator 10 und/oder der weitere Manipulator 20 hierzu modifiziert bzw. angepasst werden müssen. Beispielsweise kann es hierzu notwendig sein, dass die Einteilelemente 8 durch weitere Einteilelemente 8 ersetzt werden. Die Handhabungseinrichtung 9 kann hierzu selbständig entlang der Arbeitsstrecke AS fahren und das Ersetzen der Einteilelemente 8 autonom vornehmen. Eine Bewegung der Handhabungseinrichtung 9 entlang der Arbeitsstrecke AS wird via eine Steuerungseinrichtung S vorgegeben, die mit der Handhabungseinrichtung 9 hierzu in Verbindung steht.

Weiter kann es in der Praxis sein, dass Stückgüter 5 bei ihrer Bewegung bzw. bei ihrem Transport vom Zulauf 3 in Richtung der Schrumpfvorrichtung 30 kippen, so dass hiermit Probleme bei der Herstellung von Gruppierungen 6 bzw. bei der Herstellung von Gebinden 7 einhergehen. Im Bereich der Arbeitsstrecke AS und/oder an der Handhabungseinrichtung 9 kann daher eine optische Erfassungseinrichtung bzw. ein Kamerasystem angeordnet sein, welches eine Ist-Orientierung der im Bereich der Arbeitsstrecke AS befindlichen Stückgüter 5 erkennt und Informationen hierzu an die Steuerungseinrichtung S überträgt. Die Steuerungseinrichtung S kann hierauf die jeweilige Ist-Orientierung mit einer vorgegebenen Soll-Orientierung vergleichen. Sofern die Ist-Orientierung von der vorgegebenen Soll-Orientierung abweicht, kann die Handhabungseinrichtung 9 mittels der Steuerungseinrichtung S entlang der Arbeitsstrecke AS verfahren werden und die Ist-Orientierung des oder der jeweiligen Stückgüter 5 korrigieren.

Um thermoplastisches Verpackungsmaterial 4a via den weiteren Manipulator 20 auf Gruppierungen 6 aufbringen zu können, muss dem weiteren Manipulator 20 hierzu ausreichend thermoplastisches Verpackungsmaterial 4a zur Verfügung stehen. Im Stand der Technik wird das thermoplastische Verpackungsmaterial 4a dem weiteren Manipulator 20 händisch bereitgestellt. Die Handhabungseinrichtung 9 ist bei dem System 1 aus Figur 1 in der Lage, entlang der Arbeitsstrecke AS zu fahren und den weiteren Manipulator 20 hierbei mit Packmedien bzw. thermoplastischem Verpackungsmaterial 4a zu versorgen. Die Bewegung bzw. das Verfahren der Handhabungseinrichtung 9 wird hierbei über die Steuerungseinrichtung S vorgegeben.

Beispielsweise kann es sein, dass im Bereich des weiteren Manipulators 20 ein Sensor oder mehrere Sensoren vorgesehen sind, über welche ein Versorgungszustand des weiteren Manipulators 20 mit thermoplastischem Verpackungsmaterial 4a erkannt werden kann. Der eine Sensor oder die mehreren Sensoren können mit der Steuerungseinrichtung S in Verbindung stehen, welche unter Berücksichtigung des Versorgungszustandes die Handhabungseinrichtung 9 verfahren kann, um dem weiteren Manipulator 20 durchgehend ausreichend thermoplastisches Verpackungsmaterial 4a bereitzustellen.

Wie bereits erwähnt, können im Bereich des Zulaufs 3 mehrere Führungselemente bzw. Führungsschienen vorgesehen sein, mittels welcher die Stückgüter 5 in parallelen Bahnen transportiert bzw. geführt werden. Sofern ein Produktwechsel erfolgt bzw. um die Führungselemente an Stückgüter 5 mit unterschiedlichen Geometrien anzupassen, muss deren relative Beabstandung zueinander eingestellt werden. In der Praxis entspricht die relative Beabstandung zweier benachbarter Führungsschienen bzw. Führungselemente zueinander im Wesentlichen dem maximalen Durchmesser der jeweiligen via die Horizontalfördereinrichtung 11 des Zulaufs 3 zu transportierenden Stückgüter 5. Die Steuerungseinrichtung S kann hierzu eine Bewegung der Handhabungseinrichtung 9 entlang der Arbeitsstrecke AS veranlassen, so dass sich die Handhabungseinrichtung 9 hierauf folgend im Bereich des Zulaufs 3 befindet und die Anpassung bzw. Einstellung des relativen Abstandes benachbarter Führungsschienen zueinander selbständig vornimmt. Sofern ein Austausch an Führungselementen bzw. Führungsschienen notwendig ist, um Stückgüter 5 in parallelen Bahnen transportieren zu können, kann die Handhabungseinrichtung 9 über ein Arbeitswerkzeug verfügen bzw. mit einem Arbeitswerkzeug in Verbindung stehen, über welches Arbeitswerkzeug die Handhabungseinrichtung 9 den Austausch der Führungselemente bzw. Führungsschienen vornehmen kann. Auch der Austausch kann ggf. über die Steuerungseinrichtung S vorgegeben bzw. veranlasst werden, welche die Handhabungseinrichtung 9 hierzu entlang der Arbeitsstrecke AS verfährt.

Soll das System 1 außer Betrieb genommen werden, müssen sämtliche Gruppierungen 6 bzw. Gebinde 7, welche sich innerhalb der Schrumpfvorrichtung 1 befinden, aus der Schrumpfvorrichtung 1 gefahren werden. Da diese zunächst nicht weiter verarbeitet werden, kann vorgesehen sein, dass die Handhabungseinrichtung 9 in den Bereich der Schrumpfvorrichtung 30 bewegt wird und Gebinde 7, welche die Schrumpfvorrichtung 30 verlassen, entgegennimmt und ggf. auf einem Zwischenspeicher platziert bzw. absetzt.

In der Praxis haben sich zudem Ausführungsformen bewährt, bei welchen, wie vorhergehend bereits erwähnt, eine optische Erfassungseinrichtung bzw. ein Kamerasystem vorgesehen ist. Mittels der optischen Erfassungseinrichtung kann die Ist-Orientierung der Stückgüter 5 zumindest in einem Teilbereich der Arbeitsstrecke AS festgestellt werden. Weiter kann mittels der optischen Erfassungseinrichtung die Funktionsweise des Systems 1 beobachtet werden. Da die optische Erfassungseinrichtung mit der Steuerungseinrichtung S in Verbindung steht, können Informationen zur Funktionsweise des Systems 1 auf einer Anzeigeeinheit bzw. einem Display, welches an die Steuerungseinrichtung S gekoppelt ist, ausgegeben werden. Sofern eine Ist-Orientierung von Stückgütern 5 von einer vorgegebenen Soll-Orientierung abweicht, kann ein Benutzer hierüber via die Anzeigeeinheit bzw. das Display informiert werden.

Der Zulauf 3, der Manipulationsbereich 22 und der Schrumpftunnel 30 bilden beim Ausführungsbeispiel aus Figur 1 eine Verpackungslinie für Stückgüter 5. Wie vorhergehend bereits erwähnt, ist die Handhabungseinrichtung 9 als fahrerloses Transportfahrzeug ausgebildet. Hierbei besteht für die als fahrerloses Transportsystem ausgebildete Handhabungseinrichtung 9 die Möglichkeit, zwischen mehreren Verpackungslinien gemäß Figur 1 zu wechseln bzw. Aufgaben in mehreren Verpackungslinien gemäß Figur 1 vorzunehmen. Um die Handhabungseinrichtung 9 zwischen den mehreren Verpackungslinien zu bewegen, können weiterhin Leitlinien als Spurführung zwischen den mehreren Verpackungslinien vorgesehen sein. In weiteren Ausführungsformen kann die Handhabungseinrichtung 9 beispielsweise unter Zuhilfenahme einer satellitengestützten Navigation und/oder unter Zuhilfenahme von Laser-Triangulation zwischen den einzelnen Verpackungslinien wechseln.

Figur 2 zeigt eine schematische Ansicht einer weiteren denkbaren Ausführungsform eines erfindungsgemäßen Systems 1. Bestandteil des Systems 1 aus Figur 2 sind weiterhin ein Zulauf 3, ein Manipulationsbereich 22 sowie eine Schrumpfvorrichtung 30. Der Zulauf 3, der Manipulationsbereich 22 und die Schrumpfvorrichtung 30 können gemäß dem Ausführungsbeispiel aus Figur 1 ausgebildet sein.

Weiterhin ist die Handhabungseinrichtung 9 zu erkennen, welche über einen Schwenkarm 14 verfügt. Entsprechend dem Ausführungsbeispiel aus Figur 1 kann die Handhabungseinrichtung 9 selektiv in den Bereich des Zulaufs 3, in den Manipulationsbereich 22 oder in den Bereich der Schrumpfvorrichtung 30 verfahren werden. Figur 2 lässt nun ein Schienensystem 24 erkennen, mit welchem die Handhabungseinrichtung 9 mechanisch gekoppelt ist. Unter Zuhilfenahme des Schienensystems 24 wird die Handhabungseinrichtung 9 entlang der Arbeitsstrecke AS bewegt bzw. verfahren. Die Bewegung bzw. das Verfahren der Handhabungseinrichtung 9 wird weiterhin über die Steuerungseinrichtung S vorgegeben.

Figur 3 zeigt eine schematische Perspektivansicht einer weiteren Ausführungsform des erfindungsgemäßen Systems 1. Entsprechend den vorherigen Ausführungsbeispielen aus den Figuren 1 und 2 besitzt das System 1 aus dem Ausführungsbeispiel aus Figur 3 einen Zulauf 3, über welchen Stückgüter 5 in mehreren Reihen in Richtung eines nachgeordneten Manipulationsbereichs 22 bewegt werden können.

Der Manipulationsbereich 22 verfügt über einen ersten Manipulator 10 und einen zweiten Manipulator 20, wobei über den ersten Manipulator 10 und den zweiten Manipulator 20 jeweils Verpackungsmaterial 4 (vgl. Figur 1) auf Stückgüter 5 aufgebracht werden kann.

Der Zulauf 3, der erste Manipulator 10 und der zweite Manipulator 20 verfügen jeweils über eine Rahmenkonstruktion und sind als Module ausgebildet, wobei der als Modul ausgebildete Zulauf 3, der als Modul ausgebildete erste Manipulator 10 und der als Modul ausgebildet zweite Manipulator 20 geblockt bzw. unmittelbar hintereinander aufgestellt werden können und hierbei zum Verpacken von Stückgütern 5 zusammenarbeiten. Der als Modul ausgebildete Zulauf 3, der als Modul ausgebildete erste Manipulator 10 und der als Modul ausgebildete zweite Manipulator 20 bilden hierbei eine Verpackungslinie für Stückgüter 5. Entlang der Verpackungslinie ist ein Schienensystem 24 positioniert, über welches die Handhabungseinrichtung 9 entlang der Verpackungslinie bzw. entlang einer über die gesamte Längserstreckung der Verpackungslinie verlaufenden Arbeitsstrecke AS bewegen kann. Das Schienensystem 24 schließt hierbei seitlich an den als Modul ausgebildeten Zulauf 3, den als Modul ausgebildeten ersten Manipulator 10 und den als Modul ausgebildeten zweiten Manipulator 20 unmittelbar an und steht auf einer Bodenfläche auf. Die Ausbildung der einzelnen Module mittels ihrer Rahmenkonstruktion bzw. die geblockte Aufstellung ist weiterhin in Figur 4 gut zu erkennen. Die einzelnen technischen Komponenten, welche als Bestandteile der Modul ausgebildet sind, wurden in Figur 4 aus Gründen der Übersichtlichkeit nicht mit dargestellt.

Figur 5 zeigt eine schematische Perspektivansicht einer weiteren Ausführungsform des erfindungsgemäßen Systems 1. Entsprechend dem Ausführungsbeispiel aus den Figuren 3 und 4 besitzt das System 1 des Ausführungsbeispiels aus Figur 5 einen als Modul ausgebildeten Zulauf 3, einen als Modul ausgebildeten ersten Manipulator 10 und einen als Modul ausgebildeten zweiten Manipulator 20, wobei der Zulauf 3, der erste Manipulator 10 und der zweite Manipulator 20 geblockt bzw. unmittelbar aufeinanderfolgend aufgestellt sind und hierbei eine Verpackungslinie für Stückgüter 5 (vgl. Figur 1) bilden. Die Aufstellung des Systems 1 der Ausführungsform aus Figur 5 entspricht daher der Aufstellung des Systems 1 der Ausführungsform aus den Figuren 3 und 4.

Weiter umfasst das System 1 ein Schienensystem 24, welches sich gegenüber einer Transportebene für Stückgüter 5 auf vertikal höherem Niveau befindet. Am Schienensystem 24 ist eine Handhabungseinrichtung 9 hängend angeordnet, welche Handhabungseinrichtung 9 entlang des Schienensystems 24 verfahren werden kann bzw. sich entlang der Arbeitsstrecke AS über das Schienensystem 24 bewegen kann und hierdurch ggf. einen Arbeitsbereich anfährt sowie nach Erreichen des Arbeitsbereichs Manipulationsaufgaben für die Verpackungslinie durchführt. Figur 6 zeigt weiterhin die Ausführungsform des Systems 1 aus Figur 5, wobei aus Gründen der Übersichtlichkeit einzelne technische Komponenten nicht mit dargestellt wurden. Insbesondere zeigt bzw. verdeutlicht Figur 6 nochmals die geblockte bzw. unmittelbar aufeinanderfolgende Aufstellung des als Modul ausgebildeten Zulaufs 3, des als Modul ausgebildeten ersten Manipulators 10 und des als Modul ausgebildeten zweiten Manipulators 20. Das Schienensystem 24 schließt unmittelbar seitlich an die Rahmenkonstruktion der einzelnen Module an und befindet sich, wie vorhergehend bereits erwähnt, auf einem vertikal höheren Niveau gegenüber einer durch das System 1 gebildeten Transportebene für Stückgüter 5.

Figur 7 zeigt eine schematische Perspektivansicht einer weiteren Ausführungsform des erfindungsgemäßen Systems 1. Das System 1 der Ausführungsform aus Figur 7 besitzt einen Zulauf 3 sowie einen Manipulationsbereich 22, welcher Zulauf 3 und welcher Manipulationsbereich 22 den Ausführungsformen aus Figuren 3 bis 6 entsprechen und in Figur 7 nur schematisch angedeutet sind. Der Zulauf 3 sowie der Manipulationsbereich 22 bilden eine Verpackungslinie für Stückgüter 5.

Weiter umfasst das System 1 zwei Schienensysteme 24, wobei sich ein erstes Schienensystem 24 entlang der gesamten Arbeitsstrecke AS erstreckt und auf einer Bodenfläche aufsteht bzw. im Bereich einer Bodenfläche positioniert ist.

Ein weiteres zweites Schienensystem 24 befindet sich gegenüber dem ersten Schienensystem 24 auf vertikal höherem Niveau und erstreckt sich über einen Abschnitt der Arbeitsstrecke AS. Für jedes Schienensystem 24 ist eine eigene Handhabungseinrichtung 9 vorgesehen, wobei die Handhabungseinrichtungen 9 entlang ihres jeweiligen Schienensystems 24 bewegt werden können und nach Erreichen eines jeweiligen Arbeitsbereichs ggf. Manipulationsaufgaben für die Verpackungslinie durchführen. Beide Handhabungseinrichtungen 9 können an eine in den Figuren vorliegender Patentanmeldung nicht mit dargestellte Steuerungseinheit gekoppelt sein, welche die beiden Handhabungseinrichtungen 9 in Abhängigkeit einer jeweiligen durchzuführenden Manipulationsaufgabe für die Verpackungslinie selektiv ansteuert und ggf. entlang ihres jeweiligen Schienensystems 24 bewegt.

Figur 7 zeigt weiterhin, dass die mit dem im Bereich der Bodenfläche positionierten Schienensystem 24 in Verbindung stehende Handhabungseinrichtung 9 auf einem Podest 16 angeordnet ist, um das vertikale Arbeitsniveau für die Handhabungseinrichtung 9 zum Durchführen von Manipulationsaufgaben zu erhöhen. In der Praxis können mehrere Podeste 16 vorgesehen sein, welche unterschiedliche vertikale Höhenniveaus für die Handhabungseinrichtung 9 bereitstellen und selektiv auf dem Schienensystem 24 befestigt werden können.

Aus Gründen der Vollständigkeit sei zudem erwähnt, dass in denkbaren Ausführungsformen ein gesamtes Schienensystem 24 zusammen mit seiner jeweiligen Handhabungseinrichtung 9 vertikal verfahrbar bzw. vertikal heb- und senkbar ausgebildet sein kann, um ein jeweiliges Höhenniveau für die Handhabungseinrichtung 9 anzupassen. Beispielsweise kann das jeweilige Schienensystem 24 hierzu mit mindestens einem hydraulischen oder pneumatischen Aktor in Verbindung stehen, welcher das jeweilige Schienensystem 24 bei Bedarf vertikal anhebt oder vertikal absenkt. Der mindestens eine hydraulische oder pneumatische Aktor kann weiterhin über eine Steuerungseinheit betätigt werden.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: System
- 3: Zulauf
- 4: Verpackungsmaterial
- 4a: Thermoplastisches Verpackungsmaterial
- 5: Stückgut
- 6: Gruppierung
- 8: Einteilelement
- 7: Gebinde
- 9: Handhabungseinrichtung
- 10: Erster Manipulator
- 11: Horizontalfördereinrichtung
- 12: Transportband (Erster Manipulator)
- 14: Schwenkarm
- 16: Podest
- 20: Weiterer Manipulator
- 21: Transportband (Weiterer Manipulator)
- 22: Manipulationsbereich
- 24: Schienensystem
- 30: Schrumpfvorrichtung

- AS: Arbeitsstrecke
- S: Steuerungseinrichtung

## Patentansprüche

1. System (1) zum Gruppieren und/oder Verteilen von Stückgütern (5), umfassend eine Arbeitsstrecke (AS) mit
- einem Zulauf (3), welcher mindestens eine Horizontalfördereinrichtung (11) besitzt und über welchen eine Vielzahl an Stückgütern (5) im Massenstrom transportierbar sind,
- einem auf den Zulauf (3) folgenden Manipulationsbereich (22) mit mindestens einem Manipulator (10) zum Gruppieren und/oder Verteilen von Stückgütern (5),
**dadurch gekennzeichnet, dass** das System (1) wenigstens eine Handhabungseinrichtung (9) umfasst, die zumindest abschnittsweise entlang der Arbeitsstrecke (AS) verfahrbar ist und über welche wenigstens eine Handhabungseinrichtung (9)
a) der mindestens eine Manipulator (10) für unterschiedliche Arbeitsprozesse modifizierbar ist und/oder über welche wenigstens eine Handhabungseinrichtung (9)
b) für Stückgüter (5) vorgesehene und im Verlauf der Arbeitsstrecke (AS) angeordnete Führungselemente austauschbar und/oder hinsichtlich ihrer relativen Beabstandung zueinander einstellbar sind und/oder über welche wenigstens eine Handhabungseinrichtung (9)
c) auf bestimmte Stückgüter (5) eingewirkt werden kann, welche sich im Verlauf der Arbeitsstrecke (AS) befinden und/oder über welche wenigstens eine Handhabungseinrichtung (9)
d) Packmedien für wenigstens einen im Manipulationsbereich (22) positionierten Manipulator (10, 20) bereitstellbar sind.

2. System nach Anspruch 1, bei welchem im Manipulationsbereich (22) dem mindestens einen Manipulator (10) wenigstens ein weiterer Manipulator (20) nachgeordnet ist, welcher wenigstens eine weitere Manipulator (20) zum Aufbringen vorzugsweise thermoplastischen Verpackungsmaterials (4) auf die verteilten und/oder gruppierten Stückgüter (5) ausgebildet ist, wobei über die wenigstens eine Handhabungseinrichtung (9) der mindestens eine Manipulator (10) und der wenigstens eine weitere Manipulator (20) jeweils für unterschiedliche Arbeitsprozesse modifizierbar sind.

3. System nach Anspruch 1 oder Anspruch 2, umfassend eine optische Erfassungseinrichtung zum Erkennen einer Orientierung von Stückgütern (5) im Bereich der Arbeitsstrecke (AS) sowie eine Steuerungseinrichtung (S), die mit der optischen Erfassungseinrichtung in Verbindung steht und zum Vergleich der Ist-Orientierung von Stückgütern (5) mit einer vorgegebenen Soll-Orientierung von Stückgütern (5) ausgebildet ist, wobei bei einem Abweichen einer Ist-Orientierung von einer vorgegebenen Soll-Orientierung
i) die wenigstens eine Handhabungseinrichtung (9) via die Steuerungseinrichtung (S) zum Einwirken auf bestimmte Stückgüter (5) ansteuerbar ist und/oder
ii) Informationen zum Abweichen einer Ist-Orientierung von einer vorgegebenen Soll-Orientierung auf einer mit der Steuerungseinrichtung (S) in Verbindung stehenden Anzeigeeinheit darstellbar sind.

4. System nach Anspruch 3, bei welcher die optische Erfassungseinrichtung als Kamerasystem ausgebildet ist.

5. System nach Anspruch 3 oder Anspruch 4, bei welchem die Anzeigeeinheit als Display ausgebildet ist.

6. System nach einem oder mehreren der Ansprüche 1 bis 5, umfassend ein Schienensystem (24), wobei die wenigstens eine Handhabungseinrichtung (9) unter Zuhilfenahme des Schienensystems (24) zumindest abschnittsweise entlang der Arbeitsstrecke (AS) verfahrbar ist.

7. System nach einem oder mehreren der Ansprüche 1 bis 6, umfassend eine zumindest abschnittsweise entlang der Arbeitsstrecke (AS) positionierte Induktionsschleife, wobei die wenigstens eine Handhabungseinrichtung (9) unter Wirkverbindung mit der Induktionsschleife zumindest abschnittsweise entlang der Arbeitsstrecke (AS) verfahrbar ist.

8. System nach einem oder mehreren der Ansprüche 1 bis 7, bei welchem die wenigstens eine Handhabungseinrichtung (9) mindestens einen Laser-Scanner umfasst, wobei die wenigstens eine Handhabungseinrichtung (9) unter Wirkverbindung mit dem mindestens einen Laser-Scanner zumindest abschnittsweise entlang der Arbeitsstrecke (AS) verfahrbar ist.

9. System nach einem oder mehreren der Ansprüche 1 bis 8, bei welchem die wenigstens eine Handhabungseinrichtung (9) wenigstens einen Gelenkarmroboter umfasst.

10. System nach Anspruch 9, bei welchem der wenigstens eine Gelenkarmroboter mindestens 4 und vorzugsweise mindestens 5 Schwenkachsen besitzt.

11. System nach einem oder mehreren der Ansprüche 1 bis 10, bei welchem die Arbeitsstrecke (AS) wenigstens eine Schrumpfvorrichtung (30) umfasst, welche auf den Manipulationsbereich (22) folgt und über welche thermoplastisches Verpackungsmaterial (4a) via eine Temperaturbeaufschlagung auf eine jeweilige im Manipulationsbereich (22) gebildete Gruppierung (6) an Stückgütern (5) aufschrumpfbar ist.

12. System nach einem oder mehreren der Ansprüche 1 bis 11, bei welchem die wenigstens eine Handhabungseinrichtung (9) entlang der gesamten Arbeitsstrecke (AS) verfahrbar ist.

13. Verfahren zum Verrichten von Manipulationsaufgaben im Bereich einer Arbeitsstrecke unter Zuhilfenahme wenigstens einer Handhabungseinrichtung (9), welche Arbeitsstrecke (AS)
- mindestens einen Zulauf (3) umfasst, über den eine Vielzahl an Stückgütern (5) im Massenstrom transportiert werden und
- einen auf den Zulauf (3) folgenden Manipulationsbereich (22) mit mindestens einem Manipulator (10), wobei Stückgüter (5) über den mindestens einen Manipulator (10) gruppiert und/oder verteilt werden,
das Verfahren umfassend folgende Schritte:
- Bewegen der wenigstens einen Handhabungseinrichtung (9) entlang der Arbeitsstrecke (AS) in einen bestimmten Arbeitsbereich,
- Durchführen eines Arbeitsvorgangs durch die wenigstens eine Handhabungseinrichtung (9) im bestimmten Arbeitsbereich, bei welchem Arbeitsvorgang die Handhabungseinrichtung (9)
- a) den mindestens einen Manipulator (10) für unterschiedliche Arbeitsprozesse modifiziert und/oder
- b) für Stückgüter (5) vorgesehene und im Verlauf der Arbeitsstrecke (AS) angeordnete Führungselemente austauscht und/oder hinsichtlich ihrer relativen Beabstandung zueinander einstellt und/oder
- c) auf bestimmte Stückgüter (5) einwirkt und/oder
- d) Packmedien für wenigstens einen im Manipulationsbereich (22) angeordneten Manipulator (10, 20) bereitstellt.

14. Verfahren nach Anspruch 13, bei welchem im Manipulationsbereich (22) auf den mindestens einen Manipulator (10) wenigstens ein weiterer Manipulator (20) folgt, über welchen wenigstens einen weiteren Manipulator (20) vorzugsweise thermoplastisches Verpackungsmaterial (4a) auf gruppierte und/oder verteilte Stückgüter (5) aufgebracht wird, wobei die Handhabungseinrichtung (9) im Rahmen eines Arbeitsvorgangs den wenigstens einen weiteren Manipulator (20) für unterschiedliche Arbeitsprozesse modifiziert.

15. Verfahren nach Anspruch 13 oder Anspruch 14, bei welchem eine Orientierung von Stückgüter (5) im Bereich der Arbeitsstrecke (AS) optisch erfasst wird, wobei die wenigstens eine Handhabungseinrichtung (9) bei Abweichen einer Ist-Orientierung mindestens eines Stückgutes (5) von einer vorgegebenen Soll-Orientierung eine Ausrichtungskorrektur dieses mindestens einen Stückgutes (5) vornimmt und/oder dieses mindestens eine Stückgut (5) aus dem Bereich der Arbeitsstrecke (AS) entfernt.

16. Verfahren nach einem oder mehreren der Ansprüche 13 bis 15, bei welchem Stückgüter (5) im Bereich der Arbeitsstrecke (AS) unter Zuhilfenahme einer optischen Erkennung auf Beschädigungen und/oder Verschmutzungen überprüft werden, wobei die wenigstens eine Handhabungseinrichtung (9) beschädigte und/oder verschmutzte Stückgüter (5) aus dem Bereich der Arbeitsstrecke (AS) entnimmt.

17. Verfahren nach Anspruch 15 und/oder 16, bei welchem bei Abweichen einer Ist-Orientierung mindestens eines Stückgutes (5) von einer vorgegebenen Soll-Orientierung und/oder bei optischer Erkennung einer Beschädigung und/oder Verschmutzung Informationen auf einer Anzeigeeinheit dargestellt werden.

## Claims

1. A system (1) for grouping and/or distributing piece goods (5), the system (1) comprising a work path (AS) with
- an infeed (3), which has at least one horizontal conveyor (11), and via which a multitude of piece goods (5) are transportable in a mass flow,
- and, following the infeed (3), a manipulation area (22) with at least one manipulator (10) for grouping and/or distributing piece goods (5),
**characterised in that** the system (1) comprises at least one handling device (9), which is at least in sections movable along the work path (AS), and, via which at least one handling device (9),
a) the at least one manipulator (10) is modifiable for different work processes, and/or, via which at least one handling device (9),
b) guide elements provided for piece goods (5) and arranged in the course of the work path (AS) are exchangeable and/or adjustable in terms of their relative spacing to each other, and/or, via which at least one handling device (9),
c) it can be acted upon specific piece goods (5) that are situated in the course of the work path (AS), and/or, via which at least one handling device (9),
d) packaging means are suppliable for at least one manipulator (10, 20) positioned in the manipulation area (22).

2. The system according to claim 1, in which at least one further manipulator (20) is arranged downstream from the at least one manipulator (10) in the manipulation area (22), which at least one further manipulator (20) is designed to apply preferably thermoplastic packaging material (4) on the distributed and/or grouped piece goods (5), wherein, via the at least one handling device (9), the at least one manipulator (10) and the at least one further manipulator (20) are each modifiable for different work processes.

3. The system according to claim 1 or claim 2, comprising an optical detection device for detecting an orientation of piece goods (5) in the area of the work path (AS), as well as a control device (S), which is connected to the optical detection device, and which is designed to compare the actual orientation of piece goods (5) with a specified target orientation of piece goods (5), wherein, in the case of a deviation of an actual orientation from a specified target orientation,
i) the at least one handling device (9) is controllable via the control device (S) to act upon specific piece goods (5), and/or
ii) information on the deviation of an actual orientation from a specified target orientation is presentable on a display unit connected to the control device (S).

4. The system according to claim 3, in which the optical detection device is designed as a camera system.

5. The system according to claim 3 or claim 4, in which the display unit is designed as a display.

6. The system according to one or more of the claims 1 to 5, comprising a track system (24), wherein the at least one handling device (9) is movable at least in sections along the work path (AS) with the help of the track system (24).

7. The system according to one or more of the claims 1 to 6, comprising an induction loop positioned at least in sections along the work path (AS), wherein the at least one handling device (9) is movable at least in sections along the work path (AS) under operative connection to the induction loop.

8. The system according to one or more of the claims 1 to 7, in which the at least one handling device (9) comprises at least one laser scanner, wherein the at least one handling device (9) is movable at least in sections along the work path (AS) under operative connection to the at least one laser scanner.

9. The system according to one or more of the claims 1 to 8, in which the at least one handling device (9) comprises at least one articulated arm robot.

10. The system according to claim 9, in which the at least one articulated arm robot has at least 4, and preferably at least 5 swivel axes.

11. The system according to one or more of the claims 1 to 10, in which the work path (AS) comprises at least one shrinking apparatus (30), which follows upon the manipulation area (22), and by way of which thermoplastic packaging material (4a) is shrinkable via a temperature application onto a particular group (6) of piece goods (5) formed in the manipulation area (22).

12. The system according to one or more of the claims 1 to 11, in which the at least one handling device (9) is movable along the entire work path (AS).

13. A method for carrying out manipulation tasks in the area of a work path with the help of at least one handling device (9), which work path (AS)
- comprises at least one infeed (3), via which a multitude of piece goods (5) are transported in a mass flow,
- and, following the infeed (3), a manipulation area (22) with at least one manipulator (10), wherein piece goods (5) are grouped and/or distributed via the at least one manipulator (10),
the method comprising the following steps:
- moving the at least one handling device (9) along the work path (AS) into a specific working range,
- carrying out a work procedure in the specific working range by way of the at least one handling device (9), in which work process the handling device (9)
- a) modifies the at least one manipulator (10) for different work processes, and/or
- b) exchanges guide elements provided for piece goods (5) and arranged in the course of the work path (AS) and/or adjusts the guide elements in terms of their relative spacing to each other, and/or
- c) acts upon specific piece goods (5), and/or
- d) supplies packaging means for at least one manipulator (10, 20) arranged in the manipulation area (22).

14. The method according to claim 13, in which at least one further manipulator (20) follows upon the at least one manipulator (10) in the manipulation area (22), by way of which at least one further manipulator (20) preferably thermoplastic packaging material (4a) is applied on grouped and/or distributed piece goods (5), wherein the handling device (9) modifies the at least one further manipulator (20) for different work processes in the context of a work procedure.

15. The method according to claim 13 or claim 14, in which an orientation of piece goods (5) is optically detected in the area of the work path (AS), wherein, in the case of a deviation of an actual orientation of at least one piece good (5) from a specified target orientation, the at least one handling device (9) carries out an alignment correction of this at least one piece good (5), and/or removes this at least one piece good (5) from the area of the work path (AS).

16. The method according to one or more of the claims 13 to 15, in which piece goods (5) are checked in the area of the work path (AS) for damages and/or dirt with the help of an optical detection, wherein the at least one handling device (9) removes damaged and/or dirty piece goods (5) from the area of the work path (AS).

17. The method according to claim 15 and/or 16, in which, in the case of a deviation of an actual orientation of at least one piece good (5) from a specified target orientation and/or in the case of an optical detection of a damage and/or dirt, information is presented on a display unit.

## Revendications

1. Système (1) de groupement et/ou de distribution de produits de détail (5), comprenant un trajet de travail (AS) avec
- une amenée (3) qui présente au moins un dispositif de transport horizontal (11) et par laquelle une pluralité de produits de détail (5) peuvent être transportés dans un flux de masse,
- une zone de manipulation (22) qui suit l'amenée (3) et comprend au moins un manipulateur (10) pour grouper et/ou distribuer des produits de détail (5),
**caractérisé par le fait que** le système (1) comprend au moins un dispositif de manipulation (9) qui peut être déplacé au moins par sections le long du trajet de travail (AS), et par l'intermédiaire duquel au moins un dispositif de manipulation (9)
a) ledit au moins un manipulateur (10) peut être modifié pour différents processus de travail, et/ou par l'intermédiaire duquel au moins un dispositif de manipulation (9)
b) des éléments de guidage prévus pour des produits de détail (5) et disposés au cours du trajet de travail (AS) peuvent être échangés et/ou peuvent être réglés les uns par rapport aux autres quant à leur espacement relatif, et/ou par l'intermédiaire duquel au moins un dispositif de manipulation (9)
c) on peut agir sur certains produits de détail (5) qui se trouvent au cours du trajet de travail (AS), et/ou par l'intermédiaire duquel au moins un dispositif de manipulation (9)
d) des matériaux d'emballage peuvent être fournis pour au moins un manipulateur (10, 20) positionné dans la zone de manipulation (22).

2. Système selon la revendication 1, dans lequel, dans la zone de manipulation (22), au moins un autre manipulateur (20) est disposé en aval dudit au moins un manipulateur (10), lequel au moins un autre manipulateur (20) est conçu pour appliquer de préférence du matériau d'emballage thermoplastique (4) aux produits de détail (5) distribués et/ou groupés, dans lequel ledit au moins un manipulateur (10) et ledit au moins un autre manipulateur (20) peuvent chacun être modifiés pour différents processus de travail par l'intermédiaire dudit au moins un dispositif de manipulation (9).

3. Système selon la revendication 1 ou la revendication 2, comprenant un dispositif de détection optique destiné à détecter une orientation de produits de détail (5) dans la zone du trajet de travail (AS) ainsi qu'un dispositif de commande (S) qui est en communication avec le dispositif de détection optique et est conçu pour comparer l'orientation réelle de produits de détail (5) à une orientation cible prédéterminée de produits de détail (5), dans lequel, lorsqu'une orientation réelle s'écarte d'une orientation cible prédéterminée
i) ledit au moins un dispositif de manipulation (9) peut être commandé via le dispositif de commande (S) pour agir sur certains produits de détail (5) et/ou
ii) des informations concernant l'écart d'une orientation réelle par rapport à une orientation cible prédéterminée peuvent être affichées sur une unité d'affichage qui est en communication avec le dispositif de commande (S).

4. Système selon la revendication 3, dans lequel le dispositif de détection optique est conçu en tant que système de caméra.

5. Système selon la revendication 3 ou la revendication 4, dans lequel l'unité d'affichage est conçue en tant qu'écran de visualisation.

6. Système selon une ou plusieurs des revendications 1 à 5, comprenant un système de rails (24), dans lequel ledit au moins un dispositif de manipulation (9) peut être déplacé au moins par sections le long du trajet de travail (AS) à l'aide dudit système de rails (24).

7. Système selon une ou plusieurs des revendications 1 à 6, comprenant une boucle d'induction positionnée au moins par sections le long du trajet de travail (AS), dans lequel ledit au moins un dispositif de manipulation (9) peut être déplacé au moins par sections le long du trajet de travail (AS) en étant en liaison active avec la boucle d'induction.

8. Système selon une ou plusieurs des revendications 1 à 7, dans lequel ledit au moins un dispositif de manipulation (9) comprend au moins un scanner laser, dans lequel ledit au moins un dispositif de manipulation (9) peut être déplacé au moins par sections le long du trajet de travail (AS) en étant en liaison active avec ledit au moins un scanner laser.

9. Système selon une ou plusieurs des revendications 1 à 8, dans lequel ledit au moins un dispositif de manipulation (9) comprend au moins un robot à bras articulé.

10. Système selon la revendication 9, dans lequel ledit au moins un robot à bras articulé présente au moins 4 et de préférence au moins 5 axes de pivotement.

11. Système selon une ou plusieurs des revendications 1 à 10, dans lequel le trajet de travail (AS) comprend au moins un dispositif de rétraction (30) qui suit la zone de manipulation (22) et par l'intermédiaire duquel du matériau d'emballage thermoplastique (4a) peut être appliqué par rétraction, par l'intermédiaire d'une application de température, sur un groupement (6) respectif de produits de détail (5) formé dans la zone de manipulation (22).

12. Système selon une ou plusieurs des revendications 1 à 11, dans lequel ledit au moins un dispositif de manipulation (9) peut être déplacé le long de l'ensemble du trajet de travail (AS).

13. Procédé destiné à réaliser des tâches de manipulation dans la zone d'un trajet de travail à l'aide d'au moins un dispositif de manipulation (9), lequel trajet de travail (AS)
- comprend au moins une amenée (3) par laquelle une pluralité de produits de détail (5) sont transportés dans un flux de masse et
- une zone de manipulation (22) qui suit l'amenée (3) et comprend au moins un manipulateur (10), dans lequel des produits de détail (5) sont groupés et/ou distribués par l'intermédiaire dudit au moins un manipulateur (10),
le procédé comprenant les étapes suivantes consistant à:
- déplacer ledit au moins un dispositif de manipulation (9) le long du trajet de travail (AS) dans une zone de travail spécifique,
- mettre en oeuvre une opération de travail par ledit au moins un dispositif de manipulation (9) dans ladite zone de travail spécifique, dans laquelle opération de travail le dispositif de manipulation (9)
- a) modifie ledit au moins un manipulateur (10) pour différents processus de travail, et/ou
- b) échange des éléments de guidage prévus pour des produits de détail (5) et disposés au cours du trajet de travail (AS) et/ou règle ceux-ci quant à leur espacement relatif les uns par rapport aux autres, et/ou
- c) agit sur certains produits de détail (5) et/ou
- d) fournit des matériaux d'emballage pour au moins un manipulateur (10, 20) disposé dans la zone de manipulation (22).

14. Procédé selon la revendication 13, dans lequel, dans la zone de manipulation (22), au moins un autre manipulateur (20) est disposé en aval dudit au moins un manipulateur (10), de préférence du matériau d'emballage thermoplastique (4a) est appliqué sur des produits de détails groupés et/ou distribués (5) par l'intermédiaire duquel au moins un autre manipulateur (20), dans lequel le dispositif de manipulation (9) modifie ledit au moins un autre manipulateur (20) pour différents processus de travail dans le cadre d'une opération de travail.

15. Procédé selon la revendication 13 ou la revendication 14, dans lequel une orientation de produits de détail (5) dans la zone du trajet de travail (AS) est détectée optiquement, dans lequel, si une orientation réelle d'au moins un produit de détail (5) s'écarte d'une orientation cible prédéterminée, ledit au moins un dispositif de manipulation (9) effectue une correction d'alignement de cet au moins un produit de détail (5) et/ou retire cet au moins un produit de détail (5) de la zone du trajet de travail (AS).

16. Procédé selon une ou plusieurs des revendications 13 à 15, dans lequel des produits de détail (5) sont contrôlées dans la zone du trajet de travail (AS), à l'aide d'une détection optique, pour déceler des dommages et/ou des encrassements, dans lequel ledit au moins un dispositif de manipulation (9) retire des produits de détail (5) endommagés et/ou encrassés de la zone du trajet de travail (AS).

17. Procédé selon la revendication 15 et/ou 16, dans lequel, si une orientation réelle d'au moins un produit de détail (5) s'écarte d'une orientation cible prédéterminée et/ou si un endommagement et/ou un encrassement est détecté optiquement, des informations sont affichées sur une unité d'affichage.
